# FASCICULE DE BREVET EUROPEEN

(11) **EP 3 982 794 B1**
(45) Date de publication et mention de la délivrance du brevet: **17.05.2023**
(21) Numéro de dépôt: 20731146.5
(22) Date de dépôt: 12.06.2020
(51) Int. Cl.: A47G 25/40, A47G 25/44, A47G 25/62, A47G 25/20

(54) **DISPOSITIF DE SUPPORT POUR SUPPORTER UN VETEMENT**
TRAGVORRICHTUNG ZUM TRAGEN EINES KLEIDUNGSSTÜCKS
SUPPORTING DEVICE FOR SUPPORTING A GARMENT

(30) Priorité: 14.06.2019 FR 1906385
(43) Date de publication de la demande: 20.04.2022
(73) Titulaire: SEB S.A., 69130 Ecully (FR)
(72) Inventeur: JAVELLE, Valentin, 69380 Chessy (FR); JIANG, Yanling, Shanghai 200333 (CN); PERBET, Victor, 38200 Vienne (FR)
(74) Mandataire: SEB Développement
(86) Numéro de dépôt international: PCT/EP2020/066357
(87) Numéro de publication internationale: WO 2020/249764

(56) Documents cités:
- CN-A- 102 934 941
- JP-A- H1 057 206
- JP-A- 2006 087 787
- KR-U- 20100 009 587
- US-B1- 8 770 452

## Description

### Domaine technique

La présente invention concerne le domaine des appareils de défroissage permettant de défroisser des vêtements, tels que des hauts de vêtement, suspendus verticalement sur des dispositifs de support, et concerne plus particulièrement un dispositif de support configuré pour être utilisé en association avec un appareil de défroissage, tel qu'un appareil de défroissage pourvu d'une tête de défroissage pouvant être manipulée par un utilisateur ou un appareil de défroissage pourvu d'une armoire de défroissage apte à recevoir le dispositif de support équipé d'un vêtement à défroisser.

### Etat de la technique

Le document CN208009116U décrit un dispositif de support configuré pour supporter un vêtement, tel qu'un haut de vêtement, le dispositif de support comprenant un corps en forme de cintre sur lequel le vêtement peut être disposé, et des moyens de mise sous tension configurés pour mettre sous tension le vêtement afin de faciliter son défroissage ultérieur. Les moyens de mise sous tension comportent notamment des câbles de traction configurés pour être fixés sur les manches et la partie inférieure d'un vêtement supporté par le dispositif de support de manière à mettre le vêtement sous tension.

Toutefois, un tel dispositif support présente l'inconvénient d'être particulièrement encombrant de sorte que son utilisation avec un appareil de défroissage, telle qu'une armoire de défroissage, implique un encombrement très important de cette dernière. De plus, le positionnement d'un vêtement sur un tel dispositif de support s'avère complexe et fastidieux.

Le document JPH1057206A décrit un dispositif de support suivant le préambule de la revendication 1.

### Résumé de l'invention

La présente invention vise à remédier à tout ou partie de ces inconvénients.

Le problème technique à la base de l'invention consiste notamment à fournir un dispositif de support qui permette le support d'un vêtement dans une configuration compacte, afin de permettre un défroissage ultérieur du vêtement à l'aide d'un appareil de défroissage présentant un faible encombrement.

A cet effet, la présente invention concerne un dispositif de support pour supporter un vêtement, tel qu'un haut de vêtement, le dispositif de support comprenant un corps en forme de cintre sur lequel un vêtement comprenant des manches peut être disposé, le corps comportant au moins une partie repliable pouvant occuper une position dépliée dans laquelle le corps supporte le vêtement avec les manches déployées vers l'extérieur du vêtement et une position repliée dans laquelle le corps supporte le vêtement avec les manches repliées l'une vers l'autre, le cintre comportant une première partie repliable disposée à une première extrémité du corps et une deuxième partie repliable disposée à une deuxième extrémité du corps, le corps comportant une partie de corps principale, un premier support d'épaule qui est configuré pour supporter une première partie d'épaule du vêtement et un deuxième support d'épaule qui est configuré pour supporter une deuxième partie d'épaule du vêtement, la première partie étant montée pivotante sur le premier support d'épaule autour d'un premier axe de pivotement (A) et la deuxième partie étant montée pivotante sur le deuxième support d'épaule autour d'un deuxième axe de pivotement (B), caractérisé en ce que le premier axe de pivotement est incliné de bas en haut et de l'extérieur vers l'intérieur d'un premier angle d'inclinaison compris entre 5° et 15° par rapport à une direction verticale, et le deuxième axe de pivotement est incliné de bas en haut et de l'extérieur vers l'intérieur d'un deuxième angle d'inclinaison compris entre 5° et 15° par rapport à une direction verticale.

Un tel dispositif de support permet de placer le vêtement sur le corps dans une configuration habituelle, avec les manches déployées vers l'extérieur pour une plus grande facilité de mise en place, puis d'amener le vêtement dans une configuration compacte, avec les manches repliées l'une vers l'autre, pour réduire son encombrement lors de son traitement à l'aide d'un appareil de défroissage.

Ces dispositions permettent d'adapter les axes de pivotement entre les supports d'enrouleur et les supports d'épaule aux coutures entre les parties d'épaule et les manches du vêtement, et donc de limiter l'encombrement du dispositif de support et de faciliter l'ergonomie pour le défroissage ultérieur.

Selon un mode de réalisation de l'invention, dans la position repliée, la première partie repliable s'étend au moins en partie en regard du premier support d'épaule et dans la position dépliée la première partie repliable s'étend dans le prolongement du premier support d'épaule ; et dans la position repliée, la deuxième partie s'étend au moins en partie en regard du deuxième support d'épaule et dans la position dépliée la deuxième partie s'étend dans le prolongement du deuxième support d'épaule.

Selon un mode de réalisation de l'invention, le corps comporte des premier et deuxième moyens de maintien configurés pour maintenir respectivement les premier et deuxième supports d'enrouleur dans leur position repliée.

Selon un mode de réalisation de l'invention, le premier support d'épaule et le deuxième support d'épaule sont réglables, chacun des premier et deuxième supports d'épaule étant monté mobile par rapport à la partie de corps principale entre une position rétractée et une position déployée de manière à pouvoir adapter la largeur d'une partie supérieure du corps à différentes tailles de vêtements et par exemple des tailles XS femme à XXL homme. Une telle configuration du corps permet de tendre et maintenir efficacement des vêtements de différentes tailles, formes et coupes.

Selon un mode de réalisation de l'invention, le corps comporte des moyens de mise sous tension configurés pour mettre sous tension le vêtement afin de faciliter son défroissage.

Selon un mode de réalisation de l'invention les moyens de mise sous tension comportent des joncs flexibles et un mécanisme de commande configuré pour déplacer les joncs flexibles entre une position de repos et une position de mise sous tension dans laquelle les joncs flexibles sont déformés élastiquement et exercent une tension sur le vêtement.

Ainsi, la présence de joncs flexibles qui peuvent être déformés élastiquement entre une position de repos et une position de mise sous tension assure une mise sous tension du vêtement sans pli ni déformation.

Selon un mode de réalisation de l'invention, chaque jonc flexible est en matière composite ou métallique ou plastique.

Selon un mode de réalisation de l'invention, les joncs flexibles comportent un premier jonc de manche et un deuxième jonc de manche configurés pour s'étendre respectivement dans une première manche et une deuxième manche du vêtement et configurés pour exercer une tension respectivement sur les première et deuxième manches du vêtement lorsque les premier et deuxième joncs de manche occupent la position de mise sous tension.

Selon un mode de réalisation de l'invention, le mécanisme de commande comporte un premier enrouleur auquel est relié le premier jonc de manche et sur lequel le premier jonc de manche est configuré pour être au moins partiellement enroulé, et un deuxième enrouleur auquel est relié le deuxième jonc de manche et sur lequel le deuxième jonc de manche est configuré pour être au moins partiellement enroulé, le mécanisme de commande étant configuré de telle sorte que :
- une rotation du premier enrouleur dans un premier sens de rotation entraîne un déroulement du premier jonc de manche depuis le premier enrouleur et un déplacement du premier jonc de manche de la position de repos à la position de mise sous tension, et une rotation du premier enrouleur dans un deuxième sens de rotation entraîne un enroulement du premier jonc de manche sur le premier enrouleur et un déplacement du premier jonc de manche de la position de mise sous tension vers la position de repos, et
- une rotation du deuxième enrouleur dans un premier sens d'entraînement entraîne un déroulement du deuxième jonc de manche depuis le deuxième enrouleur et un déplacement du deuxième jonc de manche de la position de repos à la position de mise sous tension, et une rotation du deuxième enrouleur dans un deuxième sens d'entraînement entraîne un enroulement du deuxième jonc de manche sur le deuxième enrouleur et un déplacement du deuxième jonc de manche de la position de mise sous tension vers la position de repos.

Selon un mode de réalisation de l'invention, la première partie, montée pivotante sur le premier support d'épaule, constitue un premier support d'enrouleur et la deuxième partie, montée pivotante sur le deuxième support d'épaule, constitue un deuxième support d'enrouleur sur lesquels sont respectivement montés en rotation les premier et deuxième enrouleurs.

Selon un mode de réalisation de l'invention, le premier jonc de manche s'étend majoritairement à l'intérieur du premier support d'enrouleur lorsque le premier jonc de manche est dans la position de repos, et fait saillie à l'extérieur du premier support d'enrouleur lorsque le premier jonc de manche est dans la position de mise sous tension, et le deuxième jonc de manche s'étend majoritairement à l'intérieur du deuxième support d'enrouleur lorsque le deuxième jonc de manche est dans la position de repos, et fait saillie à l'extérieur du deuxième support d'enrouleur lorsque le deuxième jonc de manche est dans la position de mise sous tension.

Selon un mode de réalisation de l'invention, le premier support d'enrouleur comporte une première ouverture de passage à travers laquelle s'étend le premier jonc de manche lorsque le premier jonc de manche est dans la position de mise sous tension, et le deuxième support d'enrouleur comporte une deuxième ouverture de passage à travers laquelle s'étend le deuxième jonc de manche lorsque le deuxième jonc de manche est dans la position de mise sous tension.

Selon un mode de réalisation de l'invention, le premier jonc de manche comporte une première portion de jonc de manche fixée au premier enrouleur et une deuxième portion de jonc de manche fixée au premier support d'enrouleur, et le deuxième jonc de manche comporte une première portion de jonc de manche fixée au deuxième enrouleur et une deuxième portion de jonc de manche fixée au deuxième support d'enrouleur.

Selon un mode de réalisation de l'invention, le mécanisme de commande comporte une tige de commande montée mobile par rapport au corps entre une première position de tige et une deuxième position de tige, le mécanisme de commande étant configuré de telle sorte qu'un déplacement de la tige de commande de la première position de tige vers la deuxième position de tige entraîne un déplacement des joncs flexibles de la position de repos vers la position de mise sous tension et de telle sorte qu'un déplacement de la tige de commande de la deuxième position de tige vers la première position de tige entraîne un déplacement des joncs flexibles de la position de mise sous tension vers la position de repos.

Selon un mode de réalisation de l'invention, la tige de commande est montée coulissante par rapport au corps.

Selon un mode de réalisation de l'invention, le mécanisme de commande comporte une poignée d'actionnement solidaire de la tige de commande.

Selon un mode de réalisation de l'invention, les joncs flexibles comportent un premier jonc de tronc et un deuxième jonc de tronc configurés pour s'étendre dans une partie de tronc du vêtement et configurés pour exercer une tension sur la partie de tronc du vêtement lorsque les premier et deuxième joncs de tronc occupent la position de mise sous tension.

Selon un mode de réalisation de l'invention, chacun des premier et deuxième joncs de tronc comporte une première portion de jonc de tronc fixée à une portion d'extrémité supérieure de la tige de commande, une deuxième portion de jonc de tronc fixée à une portion d'extrémité inférieure de la tige de commande, et une portion de mise sous tension située entre les première et deuxième portions de jonc de tronc respectives. Le mécanisme de commande est configuré de telle sorte qu'un déplacement de la tige de commande de la première position de tige vers la deuxième position de tige entraîne un déplacement des premier et deuxième joncs de tronc de la position de repos vers la position de mise sous tension et de telle sorte qu'un déplacement de la tige de commande de la deuxième position de tige vers la première position de tige entraîne un déplacement des premier et deuxième joncs de tronc de la position de mise sous tension vers la position de repos.

Selon un mode de réalisation de l'invention, la poignée d'actionnement est fixée à la portion d'extrémité supérieure de la tige de commande.

Selon un mode de réalisation de l'invention, la deuxième portion de jonc de tronc de chacun des premier et deuxième joncs de tronc est fixée à la portion d'extrémité inférieure de la tige de commande.

Selon un mode de réalisation de l'invention, le mécanisme de commande est configuré de telle sorte que la deuxième portion de jonc de tronc de chacun des premier et deuxième joncs de tronc est orientée selon un angle d'inclinaison compris entre 30° et 60°, et par exemple d'environ 45°, par rapport à une direction verticale lorsque la tige de commande occupe la première position de tige.

Selon un mode de réalisation de l'invention, le mécanisme de commande est configuré de telle sorte que la deuxième portion de jonc de tronc de chacun des premier et deuxième joncs de tronc est orientée selon un angle d'inclinaison compris entre 30° et 60°, et par exemple d'environ 45°, par rapport à une direction verticale lorsque la tige de commande occupe la deuxième position de tige.

Ces dispositions permettent d'orienter les premier et deuxième joncs de tronc de manière à augmenter la tension appliquée, dans la direction verticale vers le bas et horizontale vers l'extérieur, par ces derniers sur le vêtement lorsque les premier et deuxième joncs de tronc sont dans la position de mise sous tension.

Selon un mode de réalisation de l'invention, chacun des premier et deuxième joncs de tronc s'étend au moins en partie à travers le corps.

Selon un mode de réalisation de l'invention, chacun des premier et deuxième joncs de tronc s'étend au moins en partie le long de la tige de commande.

Selon un mode de réalisation de l'invention, le mécanisme de commande est configuré de telle sorte qu'un déplacement de la tige de commande de la première position de tige vers la deuxième position de tige entraîne un déplacement des premier et deuxième joncs de manche de la position de repos vers la position de mise sous tension et de telle sorte qu'un déplacement de la tige de commande de la deuxième position de tige vers la première position de tige entraîne un déplacement des premier et deuxième joncs de manche de la position de mise sous tension vers la position de repos.

Selon un mode de réalisation de l'invention, le mécanisme de commande comporte un premier dispositif d'entraînement qui relie la tige de commande au premier enrouleur et un deuxième dispositif d'entraînement qui relie la tige de commande au deuxième enrouleur, les premier et deuxième dispositifs d'entraînement étant configurés de telle sorte qu'un déplacement de la tige de commande de la première position de tige vers la deuxième position de tige entraîne une rotation des premier et deuxième enrouleurs respectivement dans le premier sens de rotation et dans le premier sens d'entraînement et de telle sorte qu'un déplacement de la tige de commande de la deuxième position de tige vers la première position de tige entraîne une rotation des premier et deuxième enrouleurs respectivement dans le deuxième sens de rotation et dans le deuxième sens d'entraînement.

Selon un mode de réalisation de l'invention, le premier dispositif d'entraînement comprend un premier câble d'entraînement comprenant une première portion d'extrémité de câble fixée à la portion d'extrémité supérieure de la tige de commande et une deuxième portion d'extrémité de câble fixée au premier enrouleur, et un deuxième câble d'entraînement comprenant une première portion d'extrémité de câble fixée à la portion d'extrémité inférieure de la tige de commande et une deuxième portion d'extrémité de câble fixée au premier enrouleur, le premier câble d'entraînement et le deuxième câble d'entraînement étant configurés pour être enroulés au moins partiellement sur le premier enrouleur dans deux sens d'enroulement opposés.

Selon un mode de réalisation de l'invention, le premier dispositif d'entraînement est configuré de telle sorte qu'un déplacement de la tige de commande de la première position de tige vers la deuxième position de tige entraîne un enroulement du premier câble d'entraînement sur le premier enrouleur et un déroulement du deuxième câble d'entraînement depuis le premier enrouleur, et de telle sorte qu'un déplacement de la tige de commande de la deuxième position de tige vers la première position de tige entraîne un déroulement du premier câble d'entraînement depuis le premier enrouleur et un enroulement du deuxième câble d'entraînement sur le premier enrouleur.

Selon un mode de réalisation de l'invention, chacun des premier et deuxième câbles d'entraînement s'étend au moins en partie dans le premier support d'épaule.

Selon un mode de réalisation de l'invention, le deuxième dispositif d'entraînement comprend un câble d'entraînement primaire comprenant une première portion d'extrémité de câble fixée à la portion d'extrémité supérieure de la tige de commande et une deuxième portion d'extrémité de câble fixée au deuxième enrouleur, et un câble d'entraînement secondaire comprenant une première portion d'extrémité de câble fixée à la portion d'extrémité inférieure de la tige de commande et une deuxième portion d'extrémité de câble fixée au deuxième enrouleur, le câble d'entraînement primaire et le câble d'entraînement secondaire étant configurés pour être enroulés au moins partiellement sur le deuxième enrouleur dans deux sens d'enroulement opposés.

Selon un mode de réalisation de l'invention, le deuxième dispositif d'entraînement est configuré de telle sorte qu'un déplacement de la tige de commande de la première position de tige vers la deuxième position de tige entraîne un enroulement du câble d'entraînement primaire sur le deuxième enrouleur et un déroulement du câble d'entraînement secondaire depuis le deuxième enrouleur, et de telle sorte qu'un déplacement de la tige de commande de la deuxième position de tige vers la première position de tige entraîne un déroulement du câble d'entraînement primaire depuis le deuxième enrouleur et un enroulement du câble d'entraînement secondaire sur le deuxième enrouleur.

Selon un mode de réalisation de l'invention, chacun des câbles d'entraînement primaire et secondaire s'étend au moins en partie dans le deuxième support d'épaule.

Selon un mode de réalisation de l'invention, la partie de corps principale comporte une portion de support de col qui est configurée pour supporter une partie de col du vêtement.

Selon un mode de réalisation de l'invention, la partie de corps principale comporte une première partie de guidage configurée pour guider la portion de mise sous tension du premier jonc de tronc lors des déplacements de la tige de commande entre les première et deuxième positions de tige, et une deuxième partie de guidage configurée pour guider la portion de mise sous tension du deuxième jonc de tronc lors des déplacements de la tige de commande entre les première et deuxième positions de tige.

Selon un mode de réalisation de l'invention, la partie de corps principale comporte un passage de guidage dans lequel la tige de commande est montée coulissante.

Selon un mode de réalisation de l'invention, la partie de corps principale comporte un premier orifice de passage débouchant dans le passage de guidage et à travers lequel s'étend la portion de mise sous tension du premier jonc de tronc, et un deuxième orifice de passage débouchant dans le passage de guidage et à travers lequel s'étend la portion de mise sous tension du deuxième jonc de tronc.

Selon un mode de réalisation de l'invention, le premier enrouleur comporte une première denture périphérique, et le premier dispositif d'entraînement comporte une première crémaillère prévue sur et le long de la tige de commande et un premier train d'engrenages logé dans le corps et reliant mécaniquement la première crémaillère à la première denture périphérique.

Selon un mode de réalisation de l'invention, le deuxième enrouleur comporte une deuxième denture périphérique, et le deuxième dispositif d'entraînement comporte une deuxième crémaillère prévue sur et le long de la tige de commande et un deuxième train d'engrenages logé dans le corps et reliant mécaniquement la deuxième crémaillère à la deuxième denture périphérique.

### Brève description des figures.

L'invention sera bien comprise à l'aide de la description qui suit en référence aux dessins schématiques annexés représentant, à titre d'exemple non limitatif, une forme d'exécution de ce dispositif de support.
[Fig. 1] est une vue de face d'un dispositif de support selon un premier mode de réalisation de l'invention dans laquelle des joncs flexibles du dispositif de support sont dans une position de repos.
[Fig. 2] est une vue arrière du dispositif de support de la figure 1 dans laquelle les joncs flexibles sont dans une position de repos.
[Fig. 3] est une vue de face du dispositif de support de la figure 1 dans laquelle les joncs flexibles sont dans une position de mise sous tension.
[Fig. 4] est une vue arrière du dispositif de support de la figure 1 dans laquelle les joncs flexibles sont dans la position de mise sous tension.
[Fig. 5] est une vue de face du dispositif de support de la figure 1 sur lequel repose un vêtement.
[Fig. 6] est une vue partielle arrière du dispositif de support de la figure 1 montrant le parcours de différents câbles d'entraînement du dispositif de support et dans laquelle les joncs flexibles sont dans une position de mise sous tension.
[Fig. 7] est une vue éclatée en perspective du dispositif de support de la figure 1 montrant le parcours des différents câbles d'entraînement du dispositif de support et dans laquelle les joncs flexibles sont dans une position de mise sous tension.
[Fig. 8] est une vue éclatée en perspective du dispositif de support de la figure 1 montrant le parcours des différents câbles d'entraînement du dispositif de support et correspondant à une position dans laquelle les joncs flexibles sont dans la position de repos.
[Fig. 9] est une vue éclatée en perspective du dispositif de support de la figure 1 montrant le parcours de deux joncs de tronc du dispositif de support.
[Fig. 10] est une vue en coupe longitudinale du dispositif de support de la figure 1.
[Fig. 11] est une vue arrière du dispositif de support de la figure 1 dans laquelle les joncs flexibles sont dans une position de repos et les supports d'enrouleur sont en position repliée.
[Fig. 12] est une vue de face d'un support d'enrouleur et de l'enrouleur équipant le dispositif de support.
[Fig. 13] est une vue en perspective de l'enrouleur représenté à la figure 12.
[Fig. 14] est une vue partielle d'un dispositif de support selon un deuxième mode de réalisation de l'invention.

### Description détaillée

Les figures 1 à 13 représentent un premier mode de réalisation d'un dispositif de support 2 pour supporter un vêtement 40, tel qu'un haut de vêtement, également nommé vêtement de haut de corps, et par exemple une blouse, une veste, une chemise, un chemisier ou encore un maillot de corps.

Le dispositif de support 2 comprend un corps 3 en forme de cintre sur lequel le vêtement peut être disposé.

Le corps 3 comporte une partie de corps principale 4 qui peut par exemple être formée par l'assemblage d'une coque avant 4.1 et d'une coque arrière 4.2 et présenter une forme globalement aplatie. La partie de corps principale 4 comporte notamment une portion de support de col 5 qui est configurée pour supporter une partie de col du vêtement 40.

Le corps 3 comporte en outre un premier support d'épaule 6 qui est réglable et qui est configuré pour supporter une première partie d'épaule du vêtement 40 et un deuxième support d'épaule 7 qui est également réglable et qui est configuré pour supporter une deuxième partie d'épaule du vêtement 40. Les premier et deuxième supports d'épaule 6, 7 sont avantageusement montés coulissants respectivement dans un premier logement de réception 8.1 et un deuxième logement de réception 8.2 délimités par la partie de corps principale 4 et entre une position rétractée et une position déployée de manière à pouvoir adapter la largeur d'une partie supérieure du corps 3 à différentes tailles de vêtements.

Chacun des premier et deuxième supports d'épaule 6, 7 peut par exemple présenter une forme globalement aplatie, et être formé par l'assemblage d'une coque avant 6.1, 7.1 et d'une coque arrière 6.2, 7.2.

Selon le mode de réalisation représenté sur les figures 1 à 13, le premier support d'épaule 6 est creux et comporte une première ouverture de support 6.3 débouchant dans le premier logement de réception 8.1, et une deuxième ouverture de support 6.4 située à l'opposé de la première ouverture de support 6.3, et le deuxième support d'épaule 7 est creux et comporte une première ouverture de support 7.3 débouchant dans le deuxième logement de réception 8.2, et une deuxième ouverture de support 7.4 située à l'opposé de la première ouverture de support 7.3 respective.

Le corps 3 comporte de plus un premier support d'enrouleur 9 qui est monté pivotant sur le premier support d'épaule 6 autour d'un premier axe de pivotement A et qui est configuré pour s'étendre au moins en partie dans une première manche du vêtement 40 supporté par le dispositif de support 2, et un deuxième support d'enrouleur 10 qui est monté pivotant sur le deuxième support d'épaule 7 autour d'un deuxième axe de pivotement B et qui est configuré pour s'étendre au moins en partie dans une deuxième manche du vêtement 40. De façon avantageuse, le premier support d'enrouleur 9 est monté pivotant sur un bord externe du premier support d'épaule 6 qui est opposé à la partie de corps principale 4, et le deuxième support d'enrouleur 10 est monté pivotant sur un bord externe du deuxième support d'épaule 7 qui est opposé à la partie de corps principale 4.

Chacun des premier et deuxième supports d'enrouleur 9, 10 peut par exemple présenter une forme globalement aplatie, et être formé par l'assemblage d'une coque avant 9.1, 10.2 et d'une coque arrière 9.2, 10.1.

Selon l'invention et comme représenté sur les figures 1 à 10, le premier axe de pivotement A est incliné de bas en haut et de l'extérieur vers l'intérieur d'un premier angle d'inclinaison compris entre 5° et 15°, et par exemple d'environ 10°, par rapport à une direction verticale lorsque le dispositif de support 2 est en conditions d'utilisation, et le deuxième axe de pivotement B est incliné de bas en haut et de l'extérieur vers l'intérieur d'un deuxième angle d'inclinaison compris entre 5° et 15°, et par exemple d'environ 10°, par rapport à une direction verticale lorsque le dispositif de support 2 est en conditions d'utilisation.

Le premier support d'enrouleur 9 est déplaçable entre une position repliée dans laquelle le premier support d'enrouleur 9 s'étend au moins en partie en regard du premier support d'épaule 6 (voir figure 11) et une position dépliée dans laquelle le premier support d'enrouleur 9 s'étend dans le prolongement du premier support d'épaule 6 (voir les figures 3 et 4), et le deuxième support d'enrouleur 10 est également déplaçable entre une position repliée dans laquelle le deuxième support d'enrouleur 10 s'étend au moins en partie en regard du deuxième support d'épaule 7 (voir figure 11) et une position dépliée dans laquelle le deuxième support d'enrouleur 10 s'étend dans le prolongement du deuxième support d'épaule 7 (voir les figures 3 et 4).

De façon avantageuse, le corps 3 comporte des premiers et deuxièmes moyens de maintien configurés pour maintenir respectivement les premier et deuxième supports d'enrouleur 9, 10 dans leur position repliée. Les premiers et deuxièmes moyens de maintien peuvent par exemple comprendre respectivement un premier système magnétique (par exemple pourvu d'au moins un aimant 30.1, visible sur les figures 4 et 7) et un deuxième système magnétique (par exemple pourvu d'au moins un aimant 30.2 visible sur les figures 4 et 7).

Le dispositif de support 2 comprend également des moyens de mise sous tension configurés pour mettre sous tension le vêtement 40 supporté par le corps 3 afin de faciliter son défroissage. Les moyens de mise sous tension comportent plus particulièrement des joncs flexibles, par exemple en matière composite ou métallique ou plastique, et un mécanisme de commande 11 configuré pour déplacer les joncs flexibles entre une position de repos et une position de mise sous tension dans laquelle les joncs flexibles sont déformés élastiquement et exercent une tension sur le vêtement 40 supporté par le corps 3.

De façon avantageuse, les joncs flexibles comportent un premier jonc de tronc 12 et un deuxième jonc de tronc 13 configurés pour s'étendre dans une partie de tronc du vêtement 40 supporté par le corps 3, et un premier jonc de manche 14 et un deuxième jonc de manche 15 configurés pour s'étendre respectivement dans une première manche et une deuxième manche du vêtement 40 supporté par le corps 3. Les premier et deuxième joncs de tronc 12, 13 sont plus particulièrement configurés pour se déployer dans et exercer une tension sur la partie de tronc du vêtement 40 supporté par le corps 3 lorsque les premier et deuxième joncs de tronc 12, 13 occupent la position de mise sous tension, tandis que les premier et deuxième joncs de manche 14, 15 sont configurés pour se déployer dans et exercer une tension sur les première et deuxième manches du vêtement 40 supporté par le corps 3 lorsque les premier et deuxième joncs de manche 13, 14 occupent la position de mise sous tension.

Selon le mode de réalisation représenté sur les figures 1 à 10, le mécanisme de commande 11 comporte une tige de commande 16 montée coulissante par rapport au corps 3 selon un axe de coulissement, qui est sensiblement vertical lorsque le dispositif de support 2 est en conditions d'utilisation, et entre une première position de tige (voir les figures 1, 2 et 8) et une deuxième position de tige (voir les figures 3 à 7). De façon avantageuse, la partie de corps principale 4 comporte un passage de guidage 17 dans lequel la tige de commande 16 est montée coulissante, et la tige de commande 16 comporte une portion d'extrémité supérieure 16.1 qui est configurée pour faire saillie d'une face supérieure de la partie de corps principale 4, et une portion d'extrémité inférieure 16.2 qui est configurée pour faire saillie d'une face inférieure de la partie de corps principale 4.

Le mécanisme de commande 11 comporte en outre une poignée d'actionnement 18 solidaire de la tige de commande 16 et configurée pour faciliter les déplacements de la tige de commande 16 entre les première et deuxième positions de tige. De façon avantageuse, la poignée d'actionnement 18 est fixée à la portion d'extrémité supérieure 16.1 de la tige de commande 16.

Comme montré plus particulièrement sur la figure 9, chacun des premier et deuxième joncs de tronc 12, 13 comporte une première portion de jonc de tronc 12.1, 13.1 fixée à la portion d'extrémité supérieure 16.1 de la tige de commande 16, une deuxième portion de jonc de tronc 12.2, 13.2 fixée à la portion d'extrémité inférieure 16.2 de la tige de commande 16, et une portion de mise sous tension 12.3, 13.3 située entre les première et deuxième portions de jonc de tronc respectives. De façon avantageuse, le mécanisme de commande 11 est configuré de telle sorte qu'un déplacement de la tige de commande 16 de la première position de tige vers la deuxième position de tige entraîne un déplacement des premier et deuxième joncs de tronc 12, 13 de la position de repos vers la position de mise sous tension et de telle sorte qu'un déplacement de la tige de commande 16 de la deuxième position de tige vers la première position de tige entraîne un déplacement des premier et deuxième joncs de tronc 12, 13 de la position de mise sous tension vers la position de repos. En fonction de la course de déplacement de la tige de commande 16 dans le passage de guidage 17, les portions de mise sous tension 12.3, 13.3 se déploient plus ou moins dans la partie de tronc du vêtement 40 supporté par le dispositif de support 2.

Comme montré sur les figures 1, 3 et 9, chacun des premier et deuxième joncs de tronc 12, 13 s'étend au moins en partie le long de la tige de commande 16, et les portions de mise sous tension 12.3, 13.3 des premier et deuxième joncs de tronc 12, 13 s'étendent au moins en partie à l'extérieur du corps 3 quelle que soit la position de la tige de commande 16.

De façon avantageuse, la partie de corps principale 4 comporte un premier passage de câble 19 qui débouche dans le passage de guidage 17 et qui est configuré pour guider la portion de mise sous tension 12.3 du premier jonc de tronc 12 à travers la partie de corps principale 4 lors des déplacements de la tige de commande 16 entre les première et deuxième positions de tige. De façon similaire, la partie de corps principale 4 comporte un deuxième passage de câble 21 qui débouche dans le passage de guidage 17 et qui est configuré pour guider la portion de mise sous tension 13.3 du deuxième jonc de tronc 13 à travers la partie de corps principale 4 lors des déplacements de la tige de commande 16 entre les première et deuxième positions de tige. Chacun des premier et deuxième passages de câble 19, 21 peut par exemple être incliné par rapport à la direction d'extension de la tige de commande 16 d'un angle compris entre 40° et 70°.

Selon le mode de réalisation représenté sur les figures 1 à 10, la deuxième portion de jonc de tronc 12.2, 13.2 de chacun des premier et deuxième joncs de tronc 12, 13 est fixée à la portion d'extrémité inférieure 16.2 de la tige de commande 16 et est orientée selon un angle d'inclinaison compris entre 30° et 60°, et par exemple d'environ 45°, par rapport à une direction verticale lorsque la tige de commande 16 occupe la première position de tige.

Comme montré plus particulièrement sur les figures 6 à 8, le mécanisme de commande 11 comporte en outre un premier enrouleur 23 monté mobile en rotation sur le premier support d'enrouleur 9 et auquel est relié le premier jonc de manche 14, et un deuxième enrouleur 24 monté mobile en rotation sur le deuxième support d'enrouleur 10 et auquel est relié le deuxième jonc de manche 15.

Selon le mode de réalisation représenté sur les figures 1 à 13, le premier jonc de manche 14 comporte une première portion de jonc de manche fixée au premier enrouleur 23 et une deuxième portion de jonc de manche fixée au premier support d'enrouleur 9 au niveau de l'emplacement 9.3 visible sur la figure 6, et le deuxième jonc de manche 15 comporte une première portion de jonc de manche fixée au deuxième enrouleur 24 et une deuxième portion de jonc de manche fixée au deuxième support d'enrouleur 10 au niveau de l'emplacement 10.3.

Le mécanisme de commande 11 est avantageusement configuré de telle sorte que :
- une rotation du premier enrouleur 23 dans un premier sens de rotation entraîne un déroulement du premier jonc de manche 14 depuis le premier enrouleur 23 et un déplacement du premier jonc de manche 14 de la position de repos à la position de mise sous tension, et une rotation du premier enrouleur 23 dans un deuxième sens de rotation entraîne un enroulement du premier jonc de manche 14 sur le premier enrouleur 23 et un déplacement du premier jonc de manche 14 de la position de mise sous tension vers la position de repos, et
- une rotation du deuxième enrouleur 24 dans un premier sens d'entraînement entraîne un déroulement du deuxième jonc de manche 15 depuis le deuxième enrouleur 24 et un déplacement du deuxième jonc de manche 15 de la position de repos à la position de mise sous tension, et une rotation du deuxième enrouleur 24 dans un deuxième sens d'entraînement entraîne un enroulement du deuxième jonc de manche 15 sur le deuxième enrouleur 24 et un déplacement du deuxième jonc de manche 15 de la position de mise sous tension vers la position de repos.

En fonction de la course de déplacement de la tige de commande 16 dans le passage de guidage 17, les premier et deuxième joncs de manche 14, 15 se déploient plus ou moins dans les première et deuxième manches du vêtement 40 supporté par le dispositif de support 2.

Selon le mode de réalisation représenté sur les figures 1 à 13, le premier jonc de manche 14 s'étend majoritairement, et presque intégralement, à l'intérieur du premier support d'enrouleur 9 lorsque le premier jonc de manche 14 est dans la position de repos, et fait saillie à l'extérieur du premier support d'enrouleur 9 lorsque le premier jonc de manche 14 est dans la position de mise sous tension, et le deuxième jonc de manche 15 s'étend majoritairement, et presque intégralement, à l'intérieur du deuxième support d'enrouleur 10 lorsque le deuxième jonc de manche 15 est dans la position de repos, et fait saillie à l'extérieur du deuxième support d'enrouleur 10 lorsque le deuxième jonc de manche 15 est dans la position de mise sous tension.

De manière préférentielle, en position de mise sous tension, le premier jonc de manche 14 s'étend à l'extérieur du premier support d'enrouleur 9 en formant un angle compris entre 0 et 45°, et par exemple de l'ordre de 20°, par rapport au bord du support d'enrouleur 9 de sorte que la largeur du premier jonc de manche 14 en position de mise sous tension soit supérieure à celle du premier support d'enrouleur 9. De manière similaire, dans la position de mise sous tension, le deuxième jonc de manche 15 s'étend en formant un angle préférentiellement compris entre 0 et 45°, et par exemple de l'ordre de 20°, par rapport au bord du support d'enrouleur 10 de sorte que la largeur du deuxième jonc de manche 15 en position de mise sous tension soit supérieure à celle du deuxième support d'enrouleur 10.

De façon avantageuse, le premier support d'enrouleur 9 est creux et comporte une première ouverture de passage 25 à travers laquelle s'étend le premier jonc de manche 14 lorsque le premier jonc de manche 14 est dans la position de mise sous tension, et le deuxième support d'enrouleur 10 est creux et comporte une deuxième ouverture de passage 26 à travers laquelle s'étend le deuxième jonc de manche 15 lorsque le deuxième jonc de manche 15 est dans la position de mise sous tension.

Le mécanisme de commande 11 comporte en outre un premier dispositif d'entraînement 27 qui relie la tige de commande 16 au premier enrouleur 23, et un deuxième dispositif d'entraînement 28 qui relie la tige de commande 16 au deuxième enrouleur 24. Les premier et deuxième dispositifs d'entraînement 27, 28 sont configurés de telle sorte qu'un déplacement de la tige de commande 16 de la première position de tige vers la deuxième position de tige entraîne une rotation des premier et deuxième enrouleurs 23, 24 respectivement dans le premier sens de rotation et dans le premier sens d'entraînement, et de telle sorte qu'un déplacement de la tige de commande 16 de la deuxième position de tige vers la première position de tige entraîne une rotation des premier et deuxième enrouleurs 23, 24 respectivement dans le deuxième sens de rotation et dans le deuxième sens d'entraînement.

Selon le mode de réalisation représenté sur les figures 1 à 13, le premier dispositif d'entraînement 27 est un dispositif d'entraînement à câble et comprend un premier câble d'entraînement 29 comprenant une première portion d'extrémité de câble fixée à la portion d'extrémité supérieure 16.1 de la tige de commande 16 et une deuxième portion d'extrémité de câble fixée au premier enrouleur 23, et un deuxième câble d'entraînement 31 comprenant une première portion d'extrémité de câble fixée à la portion d'extrémité inférieure 16.2 de la tige de commande 16 et une deuxième portion d'extrémité de câble fixée au premier enrouleur 23. Le premier câble d'entraînement 29 et le deuxième câble d'entraînement 31 sont avantageusement configurés pour être enroulés au moins partiellement sur le premier enrouleur 23 dans deux sens d'enroulement opposés.

De façon avantageuse, le premier câble d'entraînement 29 s'étend en partie dans le premier support d'épaule 6 (et en particulier à travers la première ouverture de support 6.3), à travers une première ouverture de passage de câble 32 prévue sur la partie de corps principale 4 et débouchant d'une part dans le premier logement de réception 8.1 et d'autre part dans le passage de guidage 17, et en outre le long de la tige de commande 16, et le deuxième câble d'entraînement 31 s'étend en partie dans le premier support d'épaule 6 (et en particulier à travers la deuxième ouverture de support 6.4), à travers une deuxième ouverture de passage de câble 33 prévue sur la partie de corps principale 4 et débouchant d'une part dans le premier logement de réception 8.1 et d'autre part dans le passage de guidage 17, et en outre le long de la tige de commande 16.

Comme montré plus particulièrement sur les figures 12 et 13, le premier dispositif d'entraînement 27 est plus particulièrement configuré de telle sorte qu'un déplacement de la tige de commande 16 de la première position de tige vers la deuxième position entraine une traction sur le deuxième câble d'entraînement 31, qui se déroule alors du premier enrouleur 23, et donc une rotation du premier enrouleur 23 dans le premier sens de rotation, ce qui entraîne un enroulement du premier câble d'entraînement 29 sur le premier enrouleur 23. A cet effet, l'enrouleur 23 comporte une première gorge d'enroulement 23A dans laquelle le premier câble d'entraînement 29 est enroulé selon un premier sens de rotation et une deuxième gorge d'enroulement 23B dans laquelle le deuxième câble d'entraînement 31 est enroulé selon un deuxième sens de rotation, le premier jonc de manche 14 étant enroulé dans une gorge de stockage 23C selon le deuxième sens de rotation.

A l'inverse, un déplacement de la tige de commande 16 de la deuxième position de tige vers la première position de tige entraîne une traction sur le premier câble d'entraînement 29, qui se déroule alors du premier enrouleur 23, et donc une rotation du premier enrouleur 23 dans le deuxième sens de rotation, ce qui entraine un enroulement du deuxième câble d'entraînement 31 sur le premier enrouleur 23.

Selon le mode de réalisation représenté sur les figures 1 à 13, le deuxième dispositif d'entraînement 28 est également un dispositif d'entraînement à câble et comprend un câble d'entraînement primaire 34 comprenant une première portion d'extrémité de câble fixée à la portion d'extrémité supérieure 16.1 de la tige de commande 16 et une deuxième portion d'extrémité de câble fixée au deuxième enrouleur 24, et un câble d'entraînement secondaire 35 comprenant une première portion d'extrémité de câble fixée à la portion d'extrémité inférieure 16.2 de la tige de commande 16 et une deuxième portion d'extrémité de câble fixée au deuxième enrouleur 24. Le câble d'entraînement primaire 34 et le câble d'entraînement secondaire 35 sont avantageusement configurés pour être enroulés au moins partiellement sur le deuxième enrouleur 24 dans deux sens d'enroulement opposés, la structure du deuxième enrouleur 24 étant semblable à celle du premier enrouleur 23.

De façon avantageuse, le câble d'entraînement primaire 34 s'étend en partie dans le deuxième support d'épaule 7 (et en particulier à travers la première ouverture de support 7.3), à travers une ouverture de passage de câble primaire 36 prévue sur la partie de corps principale 4 et débouchant d'une part dans le deuxième logement de réception 8.2 et d'autre part dans le passage de guidage 17, et en outre le long de la tige de commande 16, et le câble d'entraînement secondaire 35 s'étend en partie dans le deuxième support d'épaule 7 (et en particulier à travers la deuxième ouverture de support 7.4), à travers une ouverture de passage de câble secondaire 37 prévue sur la partie de corps principale 4 et débouchant d'une part dans le deuxième logement de réception 8.2 et d'autre part dans le passage de guidage 17, et en outre le long de la tige de commande 16.

Le deuxième dispositif d'entraînement 28 est plus particulièrement configuré de telle sorte qu'un déplacement de la tige de commande 16 de la première position de tige vers la deuxième position de tige entraîne un déroulement du câble d'entraînement secondaire 35 depuis le deuxième enrouleur 24 et donc une rotation du deuxième enrouleur 24 dans le premier sens d'entraînement ainsi qu'un enroulement du câble d'entraînement primaire 34 sur le deuxième enrouleur 24.

A l'inverse, un déplacement de la tige de commande 16 de la deuxième position de tige vers la première position de tige entraîne un enroulement du câble d'entraînement secondaire 35 sur le deuxième enrouleur 24, et donc une rotation du deuxième enrouleur 24 dans le deuxième sens d'entraînement ainsi qu'un déroulement du câble d'entraînement primaire 34 depuis le deuxième enrouleur 24.

Un procédé de défroissage d'un vêtement à l'aide du dispositif de support 2 selon la présente invention est décrit ci-après.

Un tel procédé de défroissage comprend les étapes suivantes :
- positionner le vêtement à défroisser sur le corps 3 du dispositif de support 2, après ou avant avoir adapté manuellement la largeur du corps 3 à la largeur d'épaule du vêtement via un réglage des premier et deuxième support d'épaule 6, 7,
- déplacer la tige de commande 16 vers le bas, c'est-à-dire dans la deuxième position de tige, de manière à actionner simultanément le déploiement des premier et deuxième joncs de troncs 12, 13 et des premier et deuxième jonc de manches 14, 15 dans la partie de tronc et dans les manches du vêtement,
- replier les premier et deuxième supports d'enrouleur 9, 10 de manière à rabattre les manches du vêtement contre le dos ou l'avant du vêtement,
- maintenir les premier et deuxième supports d'enrouleur 9, 10 dans la position repliée par l'intermédiaire des premier et deuxième moyens de maintien,
- défroisser le vêtement à l'aide d'un appareil de défroissage,
- déplier les premier et deuxième supports d'enrouleur 9, 10,
- déplacer la tige de commande 16 vers le haut, c'est-à-dire dans la première position de tige, de manière à actionner simultanément le rétractation et l'enroulement des premier et deuxième joncs de troncs 12, 13 et des premier et deuxième jonc de manches 14, 15, et
- retirer le vêtement défroissé du dispositif de support 2.

Ainsi, le dispositif de support 2 tel que décrit précédemment peut être utilisé pour faire subir au vêtement un traitement de défroissage dans une armoire présentant une largeur réduite et donc un faible encombrement.

En effet, la possibilité de rabattre les manches du vêtement dans le dos permet de réduire considérablement l'encombrement du vêtement lorsqu'il est porté par le cintre ce qui permet de gagner de l'espace.

De plus un tel dispositif support 2 permet à un utilisateur de tendre un haut de vêtement notamment au niveau des manches, des épaules et du tronc en une seule action, sans générer de pli ou de déformation, et avec la possibilité de rabattre les manches du vêtement dans le dos, pour ensuite subir un traitement de défroissage dans une armoire de défroissage ou par un appareil de défroissage pourvu d'une tête de défroissage.

La figure 14 représente un dispositif de support selon un deuxième mode de réalisation de l'invention qui diffère du premier mode de réalisation représenté sur les figures 1 à 13 essentiellement en ce que les premier et deuxième enrouleurs 23, 24 comportent respectivement une première denture périphérique 41 et une deuxième denture périphérique 42, en ce que le premier dispositif d'entraînement 27 comporte une première crémaillère 43 prévue sur et le long de la tige de commande 16 et un premier train d'engrenages 44 logé dans le corps 3 et reliant mécaniquement la première crémaillère 43 à la première denture périphérique 41, et en ce que le deuxième dispositif d'entraînement 28 comporte une deuxième crémaillère 45 prévue sur et le long de la tige de commande 16 et un deuxième train d'engrenages 46 logé dans le corps 3 et reliant mécaniquement la deuxième crémaillère 45 à la deuxième denture périphérique 42.

## Revendications

1. Dispositif de support (2) pour supporter un vêtement, le dispositif de support (2) comprenant un corps (3) en forme de cintre sur lequel un vêtement comprenant des manches peut être disposé, le corps (3) comportant au moins une partie repliable (9, 10) pouvant occuper une position dépliée dans laquelle le corps (3) supporte le vêtement avec les manches déployées vers l'extérieur du vêtement et une position repliée dans laquelle le corps (3) supporte le vêtement avec les manches repliées l'une vers l'autre, le cintre comportant une première partie (9) repliable disposée à une première extrémité du corps (3) et une deuxième partie (10) repliable disposée à une deuxième extrémité du corps (3), le corps (3) comportant une partie de corps principale (4), un premier support d'épaule (6) qui est configuré pour supporter une première partie d'épaule du vêtement et un deuxième support d'épaule (7) qui est configuré pour supporter une deuxième partie d'épaule du vêtement, la première partie (9) étant montée pivotante sur le premier support d'épaule (6) autour d'un premier axe de pivotement (A) et la deuxième partie (10) étant montée pivotante sur le deuxième support d'épaule (7) autour d'un deuxième axe de pivotement (B), **caractérisé en ce que** le premier axe de pivotement est incliné de bas en haut et de l'extérieur vers l'intérieur d'un premier angle d'inclinaison compris entre 5° et 15° par rapport à une direction verticale, et le deuxième axe de pivotement est incliné de bas en haut et de l'extérieur vers l'intérieur d'un deuxième angle d'inclinaison compris entre 5° et 15° par rapport à une direction verticale.

2. Dispositif de support (2) selon la revendication 1, **caractérisé en ce que** le premier support d'épaule (6) et le deuxième support d'épaule (7) sont réglables, chacun des premier et deuxième supports d'épaule (6, 7) étant monté mobile par rapport à la partie de corps principale (4) entre une position rétractée et une position déployée de manière à pouvoir adapter la largeur d'une partie supérieure du corps (3) à différentes tailles de vêtements.

3. Dispositif de support (2) selon l'une quelconque des revendications 1 à 2, **caractérisé en ce que** le corps comporte des moyens de mise sous tension configurés pour mettre sous tension le vêtement afin de faciliter son défroissage.

4. Dispositif de support (2) selon la revendication 3, **caractérisé en ce que** les moyens de mise sous tension comportent des joncs flexibles (12, 13, 14, 15) et un mécanisme de commande (11) configuré pour déplacer les joncs flexibles (12, 13, 14, 15) entre une position de repos et une position de mise sous tension dans laquelle les joncs flexibles sont déformés élastiquement et exercent une tension sur le vêtement.

5. Dispositif de support (2) selon la revendication 4, dans lequel les joncs flexibles comportent un premier jonc de manche (14) et un deuxième jonc de manche (15) configurés pour s'étendre respectivement dans une première manche et une deuxième manche du vêtement et configurés pour exercer une tension respectivement sur les première et deuxième manches du vêtement lorsque les premier et deuxième joncs de manche (14, 15) occupent la position de mise sous tension.

6. Dispositif de support (2) selon la revendication 5, dans lequel le mécanisme de commande (11) comporte un premier enrouleur (23) auquel est relié le premier jonc de manche (14) et sur lequel le premier jonc de manche (14) est configuré pour être au moins partiellement enroulé, et un deuxième enrouleur (24) auquel est relié le deuxième jonc de manche (15) et sur lequel le deuxième jonc de manche (15) est configuré pour être au moins partiellement enroulé, le mécanisme de commande (11) étant configuré de telle sorte que :
- une rotation du premier enrouleur (23) dans un premier sens de rotation entraîne un déroulement du premier jonc de manche (14) depuis le premier enrouleur (23) et un déplacement du premier jonc de manche (23) de la position de repos à la position de mise sous tension, et une rotation du premier enrouleur (23) dans un deuxième sens de rotation entraîne un enroulement du premier jonc de manche (14) sur le premier enrouleur (23) et un déplacement du premier jonc de manche (14) de la position de mise sous tension vers la position de repos, et
- une rotation du deuxième enrouleur (24) dans un premier sens d'entraînement entraîne un déroulement du deuxième jonc de manche (15) depuis le deuxième enrouleur (24) et un déplacement du deuxième jonc de manche (15) de la position de repos à la position de mise sous tension, et une rotation du deuxième enrouleur (24) dans un deuxième sens d'entraînement entraîne un enroulement du deuxième jonc de manche (15) sur le deuxième enrouleur (24) et un déplacement du deuxième jonc de manche (15) de la position de mise sous tension vers la position de repos.

7. Dispositif de support (2) selon la revendication 6, dans lequel la première partie (9), montée pivotante sur le premier support d'épaule (6), constitue un premier support d'enrouleur (9) et la deuxième partie (10), montée pivotante sur le deuxième support d'épaule (7), constitue un deuxième support d'enrouleur (10) sur lesquels sont respectivement montés en rotation les premier et deuxième enrouleurs (23, 24).

8. Dispositif de support (2) selon la revendication 7, dans lequel le premier jonc de manche (14) comporte une première portion de jonc de manche fixée au premier enrouleur (23) et une deuxième portion de jonc de manche fixée au premier support d'enrouleur (9), et le deuxième jonc de manche (15) comporte une première portion de jonc de manche fixée au deuxième enrouleur (24) et une deuxième portion de jonc de manche fixée au deuxième support d'enrouleur (10).

9. Dispositif de support (2) selon l'une quelconque des revendications 4 à 8, dans lequel le mécanisme de commande (11) comporte une tige de commande (16) montée mobile par rapport au corps (3) entre une première position de tige et une deuxième position de tige, le mécanisme de commande (11) étant configuré de telle sorte qu'un déplacement de la tige de commande (16) de la première position de tige vers la deuxième position de tige entraîne un déplacement des joncs flexibles (12, 13, 14, 15) de la position de repos vers la position de mise sous tension et de telle sorte qu'un déplacement de la tige de commande (16) de la deuxième position de tige vers la première position de tige entraîne un déplacement des joncs flexibles (12, 13, 14, 15) de la position de mise sous tension vers la position de repos.

10. Dispositif de support (2) selon la revendication 9, dans lequel la tige de commande (16) est montée coulissante par rapport au corps (3).

11. Dispositif de support (2) selon la revendication 9 ou 10, dans lequel le mécanisme de commande (11) comporte une poignée d'actionnement (18) solidaire de la tige de commande (16).

12. Dispositif de support (2) selon l'une quelconque des revendications 3 à 11, dans lequel les joncs flexibles comportent un premier jonc de tronc (12) et un deuxième jonc de tronc (13) configurés pour s'étendre dans une partie de tronc du vêtement et configurés pour exercer une tension sur la partie de tronc du vêtement lorsque les premier et deuxième joncs de tronc (12, 13) occupent la position de mise sous tension.

## Patentansprüche

1. Haltevorrichtung (2) zum Halten eines Kleidungsstücks, wobei die Haltevorrichtung (2) einen Körper (3) in Form eines Kleiderbügels umfasst, auf dem ein Kleidungsstück, das Ärmel umfasst, angeordnet werden kann, wobei der Körper (3) mindestens einen einklappbaren Teil (9, 10) umfasst, der eine ausgeklappte Stellung, in der der Körper (3) das Kleidungsstück mit den Ärmeln zur Außenseite des Kleidungsstücks ausgefahren hält, und eine eingeklappte Stellung einnehmen kann, in der der Körper (3) das Kleidungsstück mit den Ärmeln zueinander eingeklappt hält, wobei der Kleiderbügel einen ersten einklappbaren Teil (9) umfasst, der an einem ersten Ende des Körpers (3) angeordnet ist, und einen zweiten einklappbaren Teil (10), der an einem zweiten Ende des Körpers (3) angeordnet ist, wobei der Körper (3) einen Hauptkörperteil (4), eine erste Schulterhalterung (6), die so ausgelegt ist, dass sie einen ersten Schulterteil des Kleidungsstücks hält, und eine zweite Schulterhalterung (7) umfasst, die so ausgelegt ist, dass sie einen zweiten Schulterteil des Kleidungsstücks hält, wobei der erste Teil (9) um eine erste Schwenkachse (A) schwenkbar an der ersten Schulterhalterung (6) angebracht ist, und der zweite Teil (10) um eine zweite Schwenkachse (B) schwenkbar an der zweiten Schulterhalterung (7) angebracht ist, **dadurch gekennzeichnet, dass** die erste Schwenkachse in Bezug auf eine vertikale Richtung von unten nach oben und von außen nach innen um einen ersten Neigungswinkel im Bereich zwischen 5° und 15° geneigt ist, und die zweite Schwenkachse in Bezug auf eine vertikale Richtung von unten nach oben und von außen nach innen um einen zweiten Neigungswinkel im Bereich zwischen 5° und 15° geneigt ist.

2. Haltevorrichtung (2) nach Anspruch 1, **dadurch gekennzeichnet, dass** die erste Schulterhalterung (6) und die zweite Schulterhalterung (7) verstellbar sind, wobei jede aus der ersten und der zweiten Schulterhalterung (6, 7) in Bezug auf den Hauptkörperteil (4) zwischen einer eingefahrenen Stellung und einer ausgefahrenen Stellung beweglich angebracht ist, sodass die Breite eines oberen Teils des Körpers (3) auf unterschiedliche Größen von Kleidungsstücken angepasst werden kann.

3. Haltevorrichtung (2) nach einem der Ansprüche 1 bis 2, **dadurch gekennzeichnet, dass** der Körper Spannmittel umfasst, die so ausgelegt sind, dass sie das Kleidungsstück spannen, um sein Glätten zu erleichtern.

4. Haltevorrichtung (2) nach Anspruch 3, **dadurch gekennzeichnet, dass** die Spannmittel flexible Ringe (12, 13, 14, 15) und einen Betätigungsmechanismus (11) umfassen, der so ausgelegt ist, dass er die flexiblen Ringe (12, 13, 14, 15) zwischen einer Ruhestellung und einer Spannstellung bewegt, in der die flexiblen Ringe elastisch verformt sind und eine Spannung auf das Kleidungsstück ausüben.

5. Haltevorrichtung (2) nach Anspruch 4, wobei die flexiblen Ringe einen ersten Ärmelring (14) und einen zweiten Ärmelring (15) umfassen, die so ausgelegt sind, dass sie sich in einem ersten Ärmel bzw. einem zweiten Ärmel des Kleidungsstücks erstrecken, und so ausgelegt sind, dass sie eine Spannung auf den ersten bzw. den zweiten Ärmel des Kleidungsstücks ausüben, wenn der erste und der zweite Ärmelring (14, 15) die Spannstellung einnehmen.

6. Haltevorrichtung (2) nach Anspruch 5, wobei der Betätigungsmechanismus (11) einen ersten Aufwickler (23) umfasst, mit dem der erste Ärmelring (14) verbunden ist und auf den der erste Ärmelring (14) so ausgelegt ist, dass er mindestens teilweise aufgewickelt werden kann, und einen zweiten Aufwickler (24), mit dem der zweite Ärmelring (15) verbunden ist und auf den der zweite Ärmelring (15) so ausgelegt ist, dass er mindestens teilweise aufgewickelt werden kann, wobei der Betätigungsmechanismus (11) derart ausgelegt ist, dass:
- ein Drehen des ersten Aufwicklers (23) in einer ersten Drehrichtung ein Abwickeln des ersten Ärmelrings (14) vom ersten Aufwickler (23) und ein Bewegen des ersten Ärmelrings (23) aus der Ruhestellung in die Spannstellung bewirkt, und ein Drehen des ersten Aufwicklers (23) in einer zweiten Drehrichtung ein Aufwickeln des ersten Ärmelrings (14) auf den ersten Aufwickler (23) und ein Bewegen des ersten Ärmelrings (14) aus der Spannstellung in die Ruhestellung bewirkt, und
- ein Drehen des zweiten Aufwicklers (24) in einer ersten Antriebsrichtung ein Abwickeln des zweiten Ärmelrings (15) vom zweiten Aufwickler (24) und ein Bewegen des zweiten Ärmelrings (15) aus der Ruhestellung in die Spannstellung bewirkt, und ein Drehen des zweiten Aufwicklers (24) in einer zweiten Antriebsrichtung ein Aufwickeln des zweiten Ärmelrings (15) auf den zweiten Aufwickler (24) und ein Bewegen des zweiten Ärmelrings (15) aus der Spannstellung in die Ruhestellung bewirkt.

7. Haltevorrichtung (2) nach Anspruch 6, wobei der erste Teil (9), der schwenkbar an der ersten Schulterhalterung (6) angebracht ist, eine erste Aufwicklerhalterung (9) bildet, und der zweite Teil (10), der schwenkbar an der zweiten Schulterhalterung (7) angebracht ist, eine zweite Aufwicklerhalterung (10) bildet, an denen der erste bzw. der zweite Aufwickler (23, 24) drehbar angebracht sind.

8. Haltevorrichtung (2) nach Anspruch 7, wobei der erste Ärmelring (14) einen ersten Ärmelringabschnitt umfasst, der am ersten Aufwickler (23) befestigt ist, und einen zweiten Ärmelringabschnitt, der an der ersten Aufwicklerhalterung (9) befestigt ist, und der zweite Ärmelring (15) einen ersten Ärmelringabschnitt umfasst, der am zweiten Aufwickler (24) befestigt ist, und einen zweiten Ärmelringabschnitt, der an der zweiten Aufwicklerhalterung (10) befestigt ist.

9. Haltevorrichtung (2) nach einem der Ansprüche 4 bis 8, wobei der Betätigungsmechanismus (11) eine Betätigungsstange (16) umfasst, die in Bezug auf den Körper (3) zwischen einer ersten Stangenstellung und einer zweiten Stangenstellung beweglich angebracht ist, wobei der Betätigungsmechanismus (11) derart ausgelegt ist, dass ein Bewegen der Betätigungsstange (16) aus der ersten Stangenstellung in die zweite Stangenstellung ein Bewegen der flexiblen Ringe (12, 13, 14, 15) aus der Ruhestellung in die Spannstellung bewirkt, und derart, dass ein Bewegen der Betätigungsstange (16) aus der zweiten Stangenstellung in die erste Stangenstellung ein Bewegen der flexiblen Ringe (12, 13, 14, 15) aus der Spannstellung in die Ruhestellung bewirkt.

10. Haltevorrichtung (2) nach Anspruch 9, wobei die Betätigungsstange (16) in Bezug auf den Körper (3) verschiebbar angebracht ist.

11. Haltevorrichtung (2) nach Anspruch 9 oder 10, wobei der Betätigungsmechanismus (11) einen Bediengriff (18) umfasst, der fest mit der Betätigungsstange (16) verbunden ist.

12. Haltevorrichtung (2) nach einem der Ansprüche 3 bis 11, wobei die flexiblen Ringe einen ersten Rumpfring (12) und einen zweiten Rumpfring (13) umfassen, die so ausgelegt sind, dass sie sich in einem Rumpfteil des Kleidungsstücks erstrecken, und so ausgelegt sind, dass sie eine Spannung auf den Rumpfteil des Kleidungsstücks ausüben, wenn der erste und der zweite Rumpfring (12, 13) die Spannstellung einnehmen.

## Claims

1. Support device (2) to support a garment, the support device (2) comprising a hanger-shaped body (3) on which a garment comprising sleeves can be arranged, the body (3) comprising at least one foldable part (9, 10) capable of occupying an unfolded position in which the body (3) supports the garment with the sleeves deployed towards the outside of the garment and a folded position in which the body (3) supports the garment with the sleeves folded towards one another, the hanger comprising a first foldable part (9) arranged at a first end of the body (3) and a second foldable part (10) arranged at a second end of the body (3), the body (3) comprising a main body part (4), a first shoulder support (6) which is configured to support a first shoulder part of the garment and a second shoulder support (7) which is configured to support a second part shoulder of the garment, the first part (9) being pivotally mounted on the first shoulder support (6) about a first pivot axis (A) and the second part (10) being pivotally mounted on the second shoulder support (7) about a second axis pivot (B), **characterized in that** the first pivot axis is inclined from bottom to top and from outside to inside by a first angle of inclination comprised between 5° and 15° with respect to a vertical direction, and the second pivot axis is inclined from bottom to top and from outside to inside by a second angle of inclination comprised between 5° and 15° with respect to a vertical direction.

2. Support device (2) according to claim 1, **characterized in that** the first shoulder support (6) and the second shoulder support (7) are adjustable, each of the first and second shoulder supports (6, 7) being movably mounted with respect to the main body part (4) between a retracted position and an deployed position so as to be able to adapt the width of an upper body part (3) to different sizes of garments.

3. Support device (2) according to any one of claims 1 to 2, **characterized in that** the body comprises tensioning means configured to tension the garment in order to facilitate its uncreasing.

4. Support device (2) according to Claim 3, **characterized in that** the tensioning means comprise flexible strings (12, 13, 14, 15) and a control mechanism (11) configured to move the flexible strings (12, 13, 14, 15) between a rest position and a tensioning position in which the flexible strings are elastically deformed and exert tension on the garment.

5. Support device (2) according to claim 4, wherein the flexible strings comprise a first sleeve string (14) and a second sleeve string (15) configured to extend respectively into a first sleeve and a second sleeve of the garment and configured to exert a tension on the first and second sleeves of the garment, respectively, when the first and second sleeve strings (14, 15) are in the tensioned position.

6. Support device (2) according to claim 5, wherein the control mechanism (11) comprises a first winder (23) to which the first sleeve string (14) is connected and on which the first sleeve string (14) is configured to be at least partially winded, and a second winder (24) to which the second sleeve string (15) is connected and on which the second sleeve string (15) is configured to be at least partially winded, the control mechanism (11) being configured such that:
- a rotation of the first winder (23) in a first rotation direction causes an unwinding of the first sleeve string (14) from the first winder (23) and a movement of the first sleeve string (23) from the rest position to the tensioning position, and a rotation of the first winder (23) in a second rotation direction causes a winding of the first sleeve string (14) on the first winder (23) and a movement of the first sleeve string (14) from the tensioning position to the rest position, and
- a rotation of the second winder (24) in a first driving direction causes an unwinding of the second sleeve string (15) from the second winder (24) and a movement of the second sleeve string (15) from the rest position to the tensioning position, and a rotation of the second winder (24) in a second driving direction causes a winding of the second sleeve string (15) on the second winder (24) and a movement of the second sleeve string (15) from the tensioning position to the rest position.

7. Support device (2) according to Claim 6, wherein the first part (9), pivotally mounted on the first shoulder support (6), constitutes a first winder support (9) and the second part (10), pivotally mounted on the second shoulder support (7), constitutes a second winder support (10) on which the first and second winders (23, 24) are respectively rotatably mounted.

8. Support device (2) according to claim 7, wherein the first sleeve string (14) comprises a first sleeve string portion fixed to the first winder (23) and a second sleeve string portion fixed to the first winder support (9), and the second sleeve string (15) comprises a first sleeve string portion fixed to the second winder (24) and a second sleeve string portion fixed to the second winder support (10).

9. Support device (2) according to any one of claims 4 to 8, wherein the control mechanism (11) comprises a control rod (16) movably mounted with respect to the body (3) between a first rod position and a second rod position, the control mechanism (11) being configured such that a movement of the control rod (16) from the first rod position to the second rod position causes a movement of the flexible strings (12, 13, 14, 15) from the rest position to the tensioning position and such that a movement of the control rod (16) from the second rod position to the first rod position causes a movement of the flexible strings (12, 13, 14, 15) from the tensioning position to the rest position.

10. Support device (2) according to claim 9, wherein the control rod (16) is slidingly mounted with respect to the body (3).

11. Support device (2) according to claim 9 or 10, wherein the control mechanism (11) comprises an actuating handle (18) integral with the control rod (16).

12. Support device (2) according to any of claims 3 to 11, wherein the flexible strings comprise a first trunk string (12) and a second trunk string (13) configured to extend in a trunk part of the garment and configured to exert a tension on the trunk part of the garment when the first and second trunk strings (12, 13) are in the tensioned position.
